# EUROPÄISCHE PATENTSCHRIFT

(11) **EP 0 026 843 B1**
(45) Veröffentlichungstag und Bekanntmachung des Hinweises auf die Patenterteilung: **16.11.1983**
(21) Anmeldenummer: 80105210.1
(22) Anmeldetag: 02.09.1980
(51) Int. Cl.: D06B 11/00

(54) **Vorrichtung zum abschnittweise unterschiedlichen Färben von Garnen**
Apparatus for sectionally dyeing yarns, in different colours
Installation de teinture différenciée par tronçons des fils

(30) Priorität: 08.10.1979 DE 2940774
(43) Veröffentlichungstag der Anmeldung: 15.04.1981
(73) Patentinhaber: Hacoba Textilmaschinen GmbH & Co KG, D-42281 Wuppertal (DE)
(72) Erfinder: Bous, Karl, D-5600 Wuppertal 2 (DE)
(74) Vertreter: Sturies, Herbert

## Beschreibung

Die Erfindung bezieht sich auf eine Vorrichtung zum abschnittweise unterschiedlichen Färben von Garnen, mit mindestens einer über eine Farbflottenzuleitung gespeisten Farbspritzdüse, an der Garn mit hoher Laufgeschwindigkeit in gestrecktem Zustand vorbeizuführen und dabei mit Farbflotte intermittierend zu bespritzen ist, wobei zwischen der Farbspritzdüse und dem daran vorbeilaufenden Garn ein mit Durchtrittsöffnungen versehenes, umlaufendes Zerteilerorgan vorbeiläuft, das den aus der Düse austretenden Farbflottenstrahl zerteilt.

Bei durch die DE-A1460349 und die CH-PS 459 bekannten Vorrichtungen obiger Art, die zum farbigen Bemustern weniger von Textilgarn als vielmehr von Textilbahnen, wie Stoffen ud. dgl. dienen, besteht das zwischen der Farbspritzdüse und dem zu färbenden Textilgut vorbeilaufende Zerteilerorgan aus einem mit entsprechend der gewünschten Bemusterung perforierten, endlos umlaufenden Schablonenband oder einer Schablonentrommel, die jeweils um senkrecht zum Farbflottenstrahl verlaufende Achsen verlaufen. Da das Schablonenband oder die -trommel dabei um die gesamte Farbspritzvorrichtung, nämlich um die Farbspritzdüsen, deren Farbflotten- und Blasmediumszuleitungen herumgeführt werden, besitzen sie eine entsprechend große Länge bzw. Größe und damit auch eine entsprechend große Massenträgheit, die nur geringe Umlaufgeschwindigkeiten zuläßt. Dadurch wird aber nicht nur die Produktionsleistung beeinträchtigt, sondern auch der Farbspritzstrahl nur unzureichend zerteilt, so daß die bekannten Vorrichtungen für das Färben von Garnen mit verhältnismäßig kurzen unterschiedlich gefärbten Abschnitten ungeeignet sind.

Demgegenüber können mit einer durch die DE-OS 25 54 132 bekannten Vorrichtung Garne oder Zwirne mit sogenannter « space »- oder « Multicolor •-Färbung mit großer Produktionsleistung und verhältnismäßig sparsamem Farbflottenverbrauch hergestellt werden, wobei das intermittierende Bespritzen des an der Farbspritzdüse vorbeilaufenden Garns dadurch erfolgt, daß in die Farbflottenzuleitung der Spritzdüse ein Doppel-Ventil mit zwei unmittelbar hintereinander angeordneten Einzetventilen eingebaut ist, die zur Erzeugung kurzzeitiger Farbspritzimpulse gleichzeitig, aber mit gegenseitig einstellbarer Phasenverschiebung zu öffnen und zu schließen sind. Dadurch gelingt es, äußerst kurzzeitige Farbspritzimpulse zu erzeugen, wie sie für die sogenannte « mini-space •-Färbung von Garnen wünschenswert und notwendig sind, insbesondere für den Fall, daß das zu färbende Garn dabei mit hoher, normaler Umspulgeschwindigkeit entsprechender Laufgeschwindigkeit an der Farbspritzdüse bzw. mehreren solcher Düsen vorbeigeführt wird. Das erfordert aber einen verhältnismäßig großen Ventil-, Schaltungs- und Steuerungsaufwand.

Weiterhin ist es zum abschnittweise unterschiedlichen Färben von Garnen durch die DE-OS 23 20 215 bekannt, die Garne in gestrecktem Zustand an Farbspritzdüsen vorbeizuführen, die gegenüber dem Garniauf eine Changier-Bewegung vollführen. Da diese mit nur begrenzter Geschwindigkeit erfolgt und die Öffnungszeiten der Farbspritzdüsen nicht beliebig kurz gehalten werden können, lassen sich damit aber selbst bei verhältnismäßig langsamer Garnlaufgeschwindigkeit nur relativ lange Garnabschnitte unterschiedlich färben, und das auch nur mit vergleichsweise beschränkter Durchsatzleistung.

Schließlich ist es beim Färben von Garnen auch bekannt (ITB Färberei/Druckerei/Ausrüstung 3/1975, S. 237), die Farbflotte in kontinuierlichem Strahl auf eine schnell rotierende Scheibe zu spritzen, von der sie unter Einwirkung der Zentrifugalkraft in Form kleiner Tröpfchen auf das an der Scheibe vorbeilaufende Garn aufgespritzt wird. Damit sind aber regelmäßige bzw. reproduzierbare Garnfärbungen nicht zu erhalten. Auch ist der Farbflottenverbrauch dabei unverhältnismäßig hoch.

Der Erfindung liegt daher die Aufgabe zugrunde, eine Vorrichtung zum abschnittweise unterschiedlichen Färben von Garnen zu schaffen, die von verhältnismäßig einfacher und störunanfälliger Bauart ist sowie große Durchsatzleistungen und selbst dabei noch sehr kurze unterschiedlich gefärbte Garnabschnitte bei sparsamem Flottenverbrauch zu erzielen erlaubt. Diese Aufgabe wird ausgehend von einer Vorrichtung der eingangs erwähnten Gattung erfindungsgemäß dadurch gelöst, daß das umlaufende Zerteilerorgan aus einer scheibenförmigen Rotorblende besteht. Da die umlaufende Rotorblende verhältnismäßig massearm und ihre Masse noch dazu nahe um ihre Antriebswelle herum angeordnet ist, kann sie mit hoher Drehzahl angetrieben werden. Auch die Fadenlaufgeschwindigkeit kann dadurch entsprechend gesteigert werden, so daß damit insgesamt sehr kurze Farbspritzimpulse einfach dadurch erzielt werden können, daß der aus der Düse austretende Farbflottenstrahl entsprechend kurzzeitig zerhackt wird, bevor er auf das hinter der Rotorblende vorbeilaufende Garn gelangt. Dazu werden weder verschmutzungsanfällige Ventile noch größere umlaufende oder hin- und her zu bewegende Massen benötigt. Die von der Rotorblende zurückgehaltenen Farbflottenteile können durch entsprechend hohe Zentrifugalwirkung abgeschleudert und leicht entfernt, z. B. abgesaugt werden, so daß jeweils reproduzierbare Farbspritzbedingungen aufrechterhalten werden können.

Die Rotorblende kann aus einer Flügelscheibe oder aus einer Lochscheibe mit einem aus Rund-und/oder Schlitzlöchern bestehenden, den Farbflottenstrahl zerteilenden Lochkranz bestehen.

Noch vorteilhafter ist es für die Praxis, wenn bei einer Vorrichtung der eingangs erwähnten Gattung die Rotorblende erfindungsgemäß aus einem auf einer Welle fliegend gelagerten Lochrad besteht, das an seinem Umfang eine umlaufende Garnführungsnut, an seiner der Welle abgewandten und der Farbspritzdüse zugewandten Seite eine die Düse teilweise umgreifende trichterförmige Aussparung sowie in der Aussparungswandung einen Lochkranz aufweist, dessen Rund- und/oder Schlitzlöcher in den Garnführungsnutboden ausmünden. Auch in diesem Falle kann das vorbeilaufende Garn, wenn auch nicht frei laufend sondern am Garnführungsnutboden vorübergehend anliegend und das Lochrad antreibend, mit kurzzeitigen, durch die Löcher des Lochkranzes hindurchtretenden Farbspritzimpulsen intermittierend beaufschlagt werden, wobei das mit hoher Drehzahl umlaufende Lochrad für seine selbsttätige Reinigung von überschüssiger Farbflotte durch dessen Abschleuderung sorgt.

Nach einem weiteren Merkmal der Erfindung können vorteilhaft auch zwei oder mehrere koaxial unmittelbar hintereinanderliegende, mit verschiedenen Drehzahlen zu betreibende und mit Loch- oder Flügelkränzen versehene Rotorblenden vorgesehen sein. Durch das Zusammenwirken ihrer unmittelbar hinter- bzw. übereinander liegenden Loch- oder Flügelkränze und deren unterschiedliche Loch- oder Flügelunterteilung können auf diese Weise gewollt unregelmäßig aufeinander folgende kurzzeitige Farbstoffaufträge auf das Garn erzielt werden, wodurch die andernfalls bei daraus zu konfektionierenden Waren auftretenden Bilderungseffekte vermieden werden können. Insbesondere empfiehlt sich hierfür eine Doppel-Rotorblenden-Anordnung, bei der in der trichterförmigen Aussparung des Lochrades eine entsprechend trichterförmig gestaltete Flügelscheibe angeordnet ist, deren Antriebswelle die hohl ausgebildete Antriebswelle des Lochrades zentral durchsetzt.

In allen Fällen ist es zweckmäßig, die Antriebswellen der Zerteilerorgane mit dem das Garn fördernden Garnlieferwerk antriebsmäßig synchron zu verbinden. Dadurch wird sichergestellt, daß sich über längere Garnabschnitte das gleiche Garneinfärbungsmuster regelmäßig wiederholt, letzteres also weder zunehmend gedehnt noch verkürzt wird.

Die einzeln oder auch paarweise vorhandenen Zerteilerorgane sind vorteilhaft in einer die Farbspritzdüse enthaltenden Spritzkammer untergebracht, die mit einer oder mehreren Leitungsanschlüssen zum Ableiten und/oder Absaugen von überschüssiger Farbflotte bzw. Farbflottennebel versehen ist. Dabei ist das Spritzkammergehäuse vorteilhaft mit mehreren bis nahe an den Umfang des Zerteilerorgans heranreichenden Saugkanälen versehen, die in eine gemeinsame ringförmige Farbflottensammelkammer ausmünden. Hierdurch ist es möglich, bei vorgegebener Gesamtabsaugeleistung an den umlaufenden Abschleuderkanten des Zerteilerorgans eine verhältnismäßig starke Saugwirkung zu erzielen, die das Abschleudern und Entfernen überschüssiger Farbflotte wirksam unterstützt.

Um Garne mit « Multicolor ».Effekt, also verschiedenartig eingefärbte Garne herstellen zu können, kann man mehrere mit Zerteilerorganen versehene, vom Garn nacheinander zu durchlaufende Spritzkammern hintereinander anordnen, deren Spritzdüsen dann jeweils mit der entsprechend beschaffenen Farbflotte gespeist werden. Die zu den einzelnen Spritzkammern und deren Düsen führenden Farbflottenzuleitungen zweigen vorteilhaft jeweils von einer in sich geschlossenen Farbflottenversorgungsleitung ab, in der sich eine die Farbflotte unter Druck setzende Umwälzpumpe und hinter dem Farbflottenzuleitungsabzweig ein Druckreduzierventil sowie dahinter ein mit einem Füllstandsschalter ausgerüsteter Farbflotten-Mischbehälter befinden, in den sowohl die von den Spritzkammern kommende Absaugleitung für überschüssige bzw. verbleibende Farbflotte als auch eine von einem Farbflotten-Vorratsbehälter kommende Frischflottenleitung einmünden, in der sich ein vom Füllstandsschalter gesteuertes Absperrventil befindet. Zweckmäßig ist dabei noch in die von den Spritzkammern kommende Absaugleitung für verbleibende Flotte ein mit einem Entlüftungskamin und darin eingebautem Sauggebläse versehener Flottenabscheider eingebaut. Auf diese Weise läßt sich ein geringstmöglicher Farbflottenverbrauch erzielen, .wobei die jeweils verbrauchte Farbflottenmenge durch entsprechende Nachlieferung von frischer Farbflotte ersetzt wird und damit auch eine gleichbleibende Farbflottenbeschaffenheit aufrechterhalten werden kann.

In der Zeichnung sind mehrere Ausführungsbeispiele erfindungsgemäß beschaffener Garnfärbevorrichtungen dargestellt. Dabei zeigen in jeweils schematisch gehaltener Quer- und Längsschnittsdarstellung
Figuren 1 und 2 eine erste, mit einer einfachen Lochscheibe ausgestattete Ausführungsform,
Figuren 3 und 4 eine zweite Ausführungsform mit Doppel-Rotorblende,
Figuren 5 und 6 eine dritte, mit einem umlaufenden Lochrad versehene Ausführungsform und
Figuren 7 und 8 eine vierte, mit einem jeweils umlaufenden Lochrad und Flügelrad versehene Ausführungsform, während
Figur 9 ein zu einer oder mehreren, mit umlaufenden Rotorblenden versehenen Spritzkammern gehörendes Farbflotten-Versorgungssystem zeigt.

Die in den Fig. 1 und 2 dargestellte Garnfärbevorrichtung besteht im wesentlichen aus der Farbspritzkammer 1, der darin befindlichen, an der Gehäusewand 2 befestigten Farbspritzdüse 3 und der zwischen letzterer und dem daran vorbeilaufenden Garn 4 vorhandenen, umlaufend anzutreibenden Rotorblende 5, die hier als einfache Lochscheibe 5 ausgebildet ist und durch den angeflanschten Elektromotor 6 über dessen Welle 7 mit regelbarer Drehzahl anzutreiben ist. Die Lochscheibe ist im vorliegenden Falle mit in regelmäßigen Abständen angeordneten Löchern 5' versehen, die einen gemeinsamen Lochkranz bilden, der bei der schnellen Umlaufbewegung der Lochscheibe 5 den aus der Spritzdüse 3 austretenden Farbstoffstrahl 8 entsprechend zerhackt bzw. unterteilt, so daß auf das hinter dem Lochkranz der Lochscheibe 5 mit hoher Geschwindigkeit von beispielsweise 600 bis 1 200 m/Min vorbeilaufende Garn 4 lediglich äußerst kurze Farbspritzimpulse gelangen, die auf dem Garn einen entsprechenden « space-dying »-Effekt ergeben. Die Spritzdüse 3 ist mit einem über die Stromzuleitung 9 gesteuerten elektromagnetischen Absperrventil versehen, das die über die Zuleitung 10 unter entsprechendem Überdruck herangeführte Farbflotte für den Austritt an der Düse 3 freigibt oder aber davon abzusperren erlaubt. Im Spritzkammergehäuse 2 sind mehrere Saugleitungsanschlüsse 11, 12, 13 und 14 vorhanden, von denen erstere überwiegend zum Absaugen bzw. Ableiten überschüssiger Farbflotte dienen, wohingegen die Saugleitungsanschlüsse 13, 14 vornehmlich zum Entfernen des feineren Farbstoffnebels bestimmt sind. Durch die mit Hilfe eines Schiebers 15 mehr oder weniger abzudeckenden Belüftungsöffnungen 16 kann entsprechende Frischluft in die Spritzkammer 1 nachgesaugt werden. Dadurch wird hier insgesamt eine übermäßige Anhäufung von Farbstoffflotte oder -nebel verhindert. Die Saugleitungsanschlüsse 12, 13 und 14 befinden sich vorteilhaft in der durch die umlaufende Lochscheibe 5 verlaufenden Ebene, um die von der Lochscheibe 5 abgeschleuderten Farbstoffreste 17 schnell abfangen und ableiten zu können.

Die in den Fig. 3. und 4 dargestellte Garnfärbevorrichtung unterscheidet sich von der vorbeschriebenen im wesentlichen dadurch, daß hier zwei koaxial unmittelbar hintereinanderliegende Lochscheiben 18, 19 vorhanden sind. Sie sind über ihre Antriebswellen 18' bzw. 19' und die darauf sitzenden Antriebsräder 18" bzw. 19" von unterschiedlich großem Durchmesser über die Antriebsriemen 20 bzw. 21 mit den verschieden großen Antriebsrädern 22, 23 auf der Welle 24 eines Garnlieferrades 25 antriebsmäßig verbunden, so daß die beiden Lochscheiben 18, 19 mit verschiedenen Drehzahlen, aber synchron zur Drehzahl des vom Garn 4 umschlungenen Lieferrades 25 umlaufen. Die Lochscheiben 18, 19 sind, wie insbesondere Fig. 3 zeigt, mit deckungsgleich übereinander liegenden Lochkränzen versehen, die jeweils aus unterschiedlich angeordneten und ausgebildeten Rundlöchern 26 sowie Schlitzlöchern 27 bzw. 27' bestehen. Durch das Zusammenwirken der beiden Lochscheiben 18, 19 bzw. ihrer Lochkränze können hier aus dem aus der Spritzdüse 3 kontinuierlich austretenden Farbflottenstrahl unterschiedlich kurze Farbspritzimpulse erzeugt werden, die auf das hinter dem Lochkranz der Scheibe 18 vorbeilaufende Garn gelangen und auf diesem entsprechend unterschiedlich kurze Einfärbungen hervorrufen. Die hier vorhandene synchrone Umlaufbewegung der Lochscheiben 18, 19 gegenüber der Garnlieferrolle 25 und damit auch zur Garnlaufgeschwindigkeit ist u. a. auch deswegen von Vorteil, weil dadurch beim An- und Auslaufen der Lochscheiben bzw. Ein- und Ausschalten des Garnlieferwerks keine Einfärbungsfehler auftreten, die andernfalls zu erheblichem Garnausschuß führen würden.

Bei der in den Fig. 5 und 6 dargestellten Garnfärbevorrichtung besteht das umlaufende Zerteilerorgan aus einem auf einer Lagerwelle 28 fliegend gelagerten Lochrad 29, das an seinem Umfang eine umlaufende, V-förmige Garnführungsnut 30, an seiner der Lagerwelle 28 abgewandten und der hier entsprechend schräggestellten Farbspritzdüse 3 zugewandten Seite eine die Düse 3 teilweise umgreifende, trichterförmige Aussparung 31 sowie in der Aussparungswandung 31' einen Lochkranz aufweist, dessen Rund- und/oder Schlitzlöcher 32 in den Boden 30' der Garnführungsnut 30 ausmünden. Das über ein nicht dargestelltes Lieferwerk geförderte Garn 4, das unter entsprechender Umlenkung am Nutboden 30' teilweise anliegt und dadurch das Lochrad 29 mit der Garnlaufgeschwindigkeit entsprechender Drehzahl antreibt bzw. mitnimmt, wird auch hier durch den vom umlaufenden Lochrad 29 zerhackten Farbflottenstrahl 8 mit entsprechend kurzzeitigen Farbspritzimpulsen beaufschlagt und dadurch abschnittweise eingefärbt. Die überschüssige Farbflotte läuft infolge Schleuderwirkung an den V-förmig verlaufenden Nutwandungsflächen nach außen und wird davon schließlich abgeschleudert. Um die überschüssige Farbflotte möglichst wirkungsvoll und schnell aus der Spritzkammer 1 zu entfernen, ist hier das Spritzkammergehäuse 2 mit mehreren, bis nahe an den Umfang des Lochrades 29 heranreichenden Saugkanälen 33 versehen, die in eine gemeinsame ringförmige Farbflottensammelkammer 34 ausmünden, von der die sich hier ansammelnde Farbflotte über den Ableitungsanschluß 35 abgesaugt werden kann.

Um vor Beginn des Farbspritzens das Garn 4 in die Spritzkammer 1 bequem einführen und in die Umfangsnut 30 am Lochrad 29 einlegen zu können, ist das Spritzkammergehäuse 2, wie Fig.5 zeigt, vorteilhaft mit einem vom Spritzkammergehäuseboden 2' abnehmbaren bzw. dagegen begrenzt ausziehbaren Gehäusedeckel 2" versehen. Im übrigen versteht es sich, daß hier wie auch in allen anderen Fällen die das Zerteilerorgan tragende Antriebs- oder Lagerwelle in entsprechenden Wälzlagern 36 gelagert ist, um eine entsprechende Leichtgängigkeit der Rotorblende zu gewährleisten.

Bei der in den Fig. 7 und 8 dargestellten Ausführungsform ist gleichfalls ein umlaufendes Lochrad 29 vorhanden, wobei jedoch in dessen trichterförmiger Aussparung 31 hier noch zusätzlich eine entsprechend trichterförmig gestaltete Flügelscheibe 37 angeordnet ist, deren Antriebswelle 38 die hohl ausgebildete Antriebswelle 39 des Lochrades 29 zentral durchsetzt. Wie Fig. 7 zeigt, ist die Flügelscheibe 37 vorzugsweise mit ungleichmäßig über ihren Umfang verteilt angeordneten Flügeln 37' versehen, die im Zusammenwirken mit den Rund- und Schlitzlöchern 32 bzw. 32' des Lochrades 29 den aus der auch hier entsprechend schräg gestellten Farbspritzdüse 3 austretenden Farbflottenstrahl 8 entsprechend unregelmäßig zerhacken bzw. zerteilen, so daß das im Boden der Garnführungsnut 30 anliegende bzw. hier vorbeilaufende Garn über abwechselnd verschieden lange bzw. kurze Garnabschnitte eingefärbt wird. Wie aus Fig. ersichtlich, können hier wie auch bei den übrigen Zerteilerorganen durchaus auch zwei oder mehrere Garne parallel laufend gleichzeitig abschnittweise eingefärbt werden. Der Antrieb des Laufrades 29 und seiner Welle 39 erfolgt hier über einen Keilriemen 40 durch einen Motor 41 mit regelbarer Drehzahl, der zugleich auch das Garnlieferwerk antreibt, wohingegen das Flügelrad 37 mit seiner Welle 38 durch den Motor 42 mit gleichfalls regelbarer Drehzahl angetrieben wird. Durch die synchrone Antriebskupplung zwischen dem Lochrad 29 und dem Garnlieferwerk wird jedweder Schlupf zwischen dem Garn 4 und dem Lochrad 29 vermieden, der andernfalls zu entsprechenden Farbverwischungen auf dem Garn 4 führen könnte.

Die vorbeschriebenen Garnfärbevorrichtungen ermöglichen durchweg die Herstellung von « u-ni _{"}-gefärbtem Garn mit verschieden kurzen Einfärbungsabschnitten. Will man dagegen « multicolor •-Garn herstellen, so werden dazu jeweils mehrere, mit den vorbeschriebenen Zerteilerorganen versehene und mit der entsprechenden Farbflotte zu speisende Spritzkammern 1 hintereinander geschaltet, die von dem einzufärbenden Garn 4 nacheinander durchlaufen werden. Auch kann auf diese Weise beispielsweise durch Hintereinander-Anordnung zweier Spritzkammern gemäß der Fig.5 und 6, zwirnimitiertes Garn hergestellt werden, wobei dann aber die beiden Lochräder 29 der beiden Spritzkammern synchron angetrieben werden müssen, so daß dann jeweils in regelmäßigen Abständen auf dem Garn die die Zwirnimitierung ergebende unterschiedliche Einfärbung auftritt.

Ein auch für die Hintereinander-Anordnung mehrerer mit Zerteilerorganen ausgerüsteter Spritzkammern geignetes Farbflotten-Versorgungssystem ist in Fig. 9 dargestellt. Hiernach sind die zu den Spritzkammern bzw. deren Farbspritzdüsen 3 führenden Farbflottenzuleitungen 10, von denen im vorliegenden Falle nur eine dargestellt ist, an eine in sich geschlossene Farbflottenversorgungsleitung 43 angeschlossen, in der sich eine die Farbflotte unter Druck von ca. 1 bis 2,5 atü stellende Umwälzpumpe 44, ein Filter 45, ein Manometer 46, ein hinter den Abzweigstellen 10' der Farbzuleitungen 10 vorhandenes Druckreduzierventil 47 und ein Farbflotten-Mischbehälter 48 befinden. In diesem Mischbehälter 48 mündet eine Zuleitung 49 für zurückfließende bzw. verbleibende Farbflotte ein, die von dem Flottenabscheider 50 abzweigt, der seinerseits über die Saugleitung 51 mit der jeweiligen Spritzkammer verbunden ist, also daraus die überschüssige verbleibende Farbflotte erhält. Der Flottenabscheider 50 ist mit einem Entlüftungskamin 50' und einem darin eingebauten Sauggebläse versehen, das die von der verbleibenden Farbflotte im Abscheider 50 abgetrennte Luft über das Aufsatzrohr 52 daraus entfernt. Somit sammelt sich die über die Leitung 51 zuströmende verbliebene Farbflotte im unteren Teil des Flottenabscheiders 50 an, von wo aus sie über die Leitung 49 in den Mischbehälter 48 gelangt. Dieser steht weiterhin über die Zuleitung 53 und das Absperrventil 54 mit einem Farbflotten-Vorratsbehälter in Verbindung. Das Ventil 54 wird durch einen im Mischgefäß 48 untergebrachten Füllstandsschalter 55, beispielsweise einen Schwimmerschalter, entsprechend gesteuert. Auf diese Weise kann die in den Spritzkammern jeweils verbrauchte Farbflotte durch Öffnen des Schwimmergesteuerten Ventils 54 durch die Nachlieferung frischer Farbflotte aus dem nicht dargestellten Vorratsbehälter ersetzt werden, wodurch zugleich auch eine gleichbleibende Farbflottenbeschaffenheit erzielt wird. Es versteht sich, daß das vorbeschriebene Farbflotten-Versorgungssystem nur für eine bestimmte Farbflotte benutzbar ist, so daß also für eine etwaige Multicolor-Färbung des Garns für jede der aufzutragenden Farben und die daran beteiligten Spritzkammern ein eigenes Farbflotten-Versorgungssystem vorhanden ist.

## Patentansprüche

1. Vorrichtung zum abschnittweise unterschiedlichen Färben von Garnen, mit mindestens einer über eine Farbflottenzuleitung (10) gespeisten Farbspritzdüse (3), an der das Garn (4) mit hoher Laufgeschwindigkeit in gestrecktem Zustand vorbeizuführen und dabei mit Farbflotte intermittierend zu bespritzen ist, wobei zwischen der Farbspritzdüse (3) und dem daran vorbeilaufenden Garn (4) ein mit Durchtrittsöffnungen (5') versehenes, umlaufendes Zerteilerorgan (5) vorbeiläuft, das den aus der Düse (3) austretenden Farbflottenstrahl (8) zerteilt, dadurch gekennzeichnet, daß das umlaufende Zerteilerorgan aus einer scheibenförmigen Rotorblende (5) besteht.

2. Vorrichtung nach Anspruch 1, dadurch gekennzeichnet, daß die Rotorblende aus einer Lochscheibe (5) mit einem aus Rund- und/oder Schlitzlöchern (5', 26 bzw. 27, 27') bestehenden, den Farbflottenstrahl (8) schneidenden Loch- kranz besteht.

3. Vorrichtung nach Anspruch 1, dadurch gekennzeichnet, daß die Rotorblende aus einer Flügelscheibe (37) besteht.

4. Vorrichtung zum abschnittweise unterschiedlichen Färben von Garnen, mit mindestens einer über eine Farbflottenzuleitung (10) gespeisten Farbspritzdüse (3), an der das Garn (4) mit hoher Laufgeschwindigkeit in gestrecktem Zustand vorbeizuführen und dabei mit Farbflotte intermittierend zu bespritzen ist, wobei zwischen der Farbspritzdüse (3) und dem daran vorbeilaufenden Garn (4) ein mit Durchtrittsöffnungen (5') versehenes, umlaufendes Zerteilerorgan (5) vorbeiläuft, das den aus der Düse (3) austretenden Farbflottenstrahl (8) zerteilt, dadurch gekennzeichnet, daß das Zerteilerorgan aus einem auf einer Welle (28 bzw. 39) fliegend gelagerten Lochrad (29) besteht, das an seinem Umfang eine umlaufende Garnführungsnut (30), an seiner der Welle (28 bzw. 39) abgewandten und der Farbspritzdüse (3) zugewandten Seite eine die Düse teilweise umgreifende trichterförmige Aussparung (31) sowie in der Aussparungswandung (31') einen Loch-kranz aufweist, dessen Rund-und/oder Schlitzlöcher (32) in den Garnführungsnutboden (30') ausmünden.

5. Vorrichtung nach Anspruch 4, dadurch gekennzeichnet, daß in der trichterförmigen Aussparung (31) des Lochrades (29) eine entsprechend trichterförmig gestaltete Flügelscheibe (37) angeordnet ist, deren Antriebswelle (38) die hohl ausgebildete Antriebswelle (39) des Lochrades (29) zentral durchsetzt.

6. Vorrichtung nach einem der Ansprüche 1 bis 5, dadurch gekennzeichnet, daß zwei oder mehrere koaxial unmittelbar hintereinander liegende, mit verschiedenen Drehzahlen zu betreibende und mit Loch- oder Flügelkränzen versehene Zerteilerorgane vorgesehen sind.

7. Vorrichtung nach einem der Ansprüche 1 bis 6, dadurch gekennzeichnet, daß die Antriebswellen der Zerteilerorgane mit dem das Garn (4) fördernden Garnlieferwerk (25) antriebsmäßig synchron verbunden sind.

8. Vorrichtung nach einem der Ansprüche 1 bis 7, dadurch .gekennzeichnet, daß die Zerteilerorgane (18, 19) in einer die Farbspritzdüse (3) enthaltenden Spritzkammer (1) untergebracht ist (sind), die mit einer oder mehreren Leitungsanschlüssen (11 bis 14) zum Ableiten und/oder Absaugen von überschüssiger Farbflotte bzw. Farbflottennebel versehen ist.

9. Vorrichtung nach Anspruch 8, dadurch gekennzeichnet, daß das Spritzkammergehäuse (2) mit mehreren nahe an den Umfang des Zerteilerorgans (29) heranreichenden Saugkanälen (33) versehen ist, die in eine gemeinsame ringförmige Farbflottensammelkammer (34) ausmünden.

10. Vorrichtung nach einem der Ansprüche 1 bis 9, dadurch gekennzeichnet, daß mehrere mit Zerteilerorganen versehene, vom Garn (4) nacheinander zu durchlaufende Spritzkammern (1) hintereinander angeordnet sind.

11. Vorrichtung nach Anspruch 10, dadurch gekennzeichnet, daß die zu den einzelnen Spritzkammern (1) und deren Düsen (3) führenden Farbflottenzuleitungen (10) von einer in sich geschlossenen Farbflottenversorgungsleitung (43) abzweigen, in der sich eine die Farbflotte unter Druck setzende Umwälzpumpe (44) und hinter dem Farbflottenzuleitungsabzweig (10') ein Druckreduzierventil (47) sowie dahinter ein mit einem Füllstandschalter (55) ausgerüsteter Farbflotten-Mischbehälter (48) befinden, in den sowohl die von den Spritzkammern kommende Absaugleitung (49) für verbleibende Farbflotte als auch eine von einem Farbflotten-Vorratsbehälter kommende Frischflottenzuleitung (53) einmünden, in der sich ein vom Füllstandschalter (55) gesteuertes Absperrventil (54) befindet.

12. Vorrichtung nach Anspruch 11, dadurch gekennzeichnet, daß in die von den Spritzkammern (1) kommende Absaugleitung (51, 49) für verbleibende Flotte ein mit einem Entlüftungskamin (50') und darin eingebautem Sauggebläse versehender Flottenabscheider (50) eingebaut ist.

## Claims

1. Apparatus for the variable dyeing of yarns, with at least one dye spray nozzle (3) supplied via a dyebath duct (10), past which the yarn (4) is taken at a high velocity in the extended state and is intermittently sprayed with the dye-bath, wherein rotating distributor means (5) provided with openings (5') passes between the dye spray nozzle (3) and the moving yarn (4) and divides the dye-bath stream (8) leaving the nozzle (3), characterized in that the rotating distributor means consists of a disc-shaped rotor plate (5).

2. Apparatus according to claim 1, characterized in that the rotor plate consists of an apertured disc (5) with a ring of holes consisting of round and/or slot-like apertures (5', 26, 27, 27') and dividing the dye-bath stream (8).

3. Apparatus according to claim 1, characterized in that the rotor plate consists of a fan wheel (37).

4. Apparatus for the variable dyeing of yarns, with at least one dye spray nozzle (3) supplied via a dye-bath duct (10), past which the yarn (4) is taken at a high velocity in the extended state and is intermittently sprayed with the dye-bath, wherein rotating distributor means (5) provided with openings (5') passes between the dye spray nozzle (3) and the moving yarn (4) and divides the dye-bath stream (8) leaving the nozzle (3), characterized in that the distributor means consists of an apertured wheel (29) rotatably mounted on a shaft (28 or 39) and having at its periphery a rotating yarn guide groove (30), at its side away from the shaft (28 or 39) and facing the yarn spray nozzle (3) a funnel-shaped recess (31) partially surrounding the nozzle as well as a ring of holes in the recess wall (31') comprising round and/or slot-shaped apertures (32) discharging into the base (30') of the yarn guide groove.

5. Apparatus according to claim 4, characterized in that a correspondingly funnel-shaped fan wheel (37) is arranged in the funnel-shaped recess (31) of the apertured wheel (29) and its driving shaft (38) passes centrally through the hollow driving shaft (39) of the apertured wheel (29).

6. Apparatus according to any of claims 1 to 5, characterized in that two or more coaxial directly adjacent distributor means provided with apertured or fan wheels and driven at different rates of revolution are provided.

7. Apparatus according to any of claims 1 to 6, characterized in that the driving shafts of the distributor means are synchronously drivingly connected with the yarn supply mechanism (25) supplying the yarn (4).

8. Apparatus according to any of claims 1 to 7, characterized in that the distributor means (18, 19) is/are located in a spray chamber (1) containing the dye spray nozzle (3), and provided with one or more duct connections (11 to 14) for removing and/or extracting excess dye-bath or dye-bath mist.

9. Apparatus according to claim 8, characterized in that the spray chamber housing (2) is provided with several suction channels (33) extending adjacent the periphery of the distributor means (29), which discharge into a common annular dye-bath collecting chamber (34).

10. Apparatus according to any of claims 1 to 9, characterized in that several spray chambers (1) provided with distributor means and successively passed by the yarns (4) are arranged in sequence.

11. Apparatus according to claim 10, characterized in that the dye-bath supply ducts (10) leading to the respective spray chambers (1) and their nozzles (3) branch from a closed dye-bath supply duct (43), in which are located a circulating pump (44) applying pressure to the dye-bath and a pressure-reducing valve (47) located downstream of the dye-bath supply branch (10') as well as a dye-bath mixing container (48) provided with a charge state regulator (55), into which both the extraction duct (49) from the spray chamber for remaining dye-bath and also a fresh bath duct (53) from a dye-bath supply container discharge, in which duct a closure valve (54) controlled by the charge state regulator (55) is located.

12. Apparatus according to claim 11, characterized in that a bath separator (50), provided with an extraction hood (50') and suction fans located therein, is provided in the suction duct (51, 49) for remaining bath from the spray chamber (1).

## Revendications

1. Dispositif pour teindre des fils textiles par sections de différentes couleurs comprenant au moins une buse (3) alimentée par un conduit d'arrivée de teinture (10) et devant laquelle le fil (4) doit passer à l'état tendu et à grande vitesse afin que la teinture puisse être projetée sur lui de façon intermittente, cependant qu'entre la buse de teinture (3) et le fil (4) qui défile devant elle est interposé un organe de division rotatif (5) percé d'ouverture (5'), qui divise le jet de teinture (8) issu de la buse (3), caractérisé en ce que l'organe de division rotatif est constitué par un obturateur rotatif (5) en forme de disque.

2. Dispositif selon la revendication 1, caractérisé en ce que l'obturateur rotatif est constitué par un disque perforé (5) comportant une couronne de trous circulaires et/ou allongés (5', 26 ; 27, 27') subdivisant le jet de teinture 8.

3. Dispositif selon la revendication 1, caractérisé en ce que l'obturateur rotatif est constitué par un disque à ailettes (37).

4. Dispositif pour teindre des fils textiles par sections de différentes couleurs, comprenant au moins une buse de teinture (3) alimentée par un conduit d'alimentation (10), devant laquelle le fil (4) doit passer à l'état tendu et à une vitesse de translation élevée afin que la teinture puisse ainsi être projetée sur lui de façon intermittente, cependant qu'entre la buse de teinture (3) et le fil (4) passant devant elle circule un organe de division rotatif (5) pourvu d'ouvertures (5'), qui divise le jet de teinture (8) issu de la buse (3), caractérisé en ce que l'organe de division est constitué par une roue perforée (29) montée en porte-à-faux sur un arbre (28, 39) et présentant sur son pourtour une rainure de guidage (30) pour le fil, sur son côté opposé à l'arbre (28, 39) et tourné vers la buse de teinture (3), un évidemment en forme d'entonnoir (31) entourant partiellement celle-ci, et dans la paroi (31') de l'évidement, une couronne de trous dont les trous circulaires et/ou allongés (32) débouchent dans le fond (30') de la rainure de guidage du fil.

5. Dispositif selon la revendication 4, caractérisé en ce que dans l'évidement en forme d'entonnoir (31) de la roue perforée (29) est monté un disque à ailettes (37) ayant une forme d'entonnoir correspondante et dont l'arbre d'entraînement (38) traverse le centre de l'arbre de transmission creux (39) de la roue perforée (29).

6. Dispositif selon l'une quelconque des revendications 1 à 5, caractérisé en ce qu'il comprend deux ou plusieurs organes de division coaxiaux montés immédiatement l'un derrière l'autre, entraînés à des vitesses de rotation différentes et pourvus de couronnes de trous ou d'ailettes.

7. Dispositif selon l'une quelconque des revendications 1 à 6, caractérisé en ce que les arbres d'entraînement des organes de division sont reliés en synchronisme d'entraînement avec le mécanisme d'alimentation (25) entraînant le fil (4).

8. Dispositif selon l'une quelconque des revendications 1 à 7, caractérisé en ce que les organes de division (18, 19) sont logés dans une chambre (1) contenant la buse de teinture (3) et pourvue d'un ou plusieurs raccords (11 à 14) pour l'évacuation et/ou l'aspiration de l'excès de teinture et le brouillard de teinture.

9. Dispositif selon la revendication 8, caractérisé en ce que l'enveloppe (2) de la chambre de teinture est pourvue de plusieurs canaux d'aspiration (33) s'étendant jusqu'à proximité du pourtour de l'organe de division (29) et débouchant dans une chambre collectrice annulaire commune (34).

10. Dispositif selon l'une quelconque des revendications 1 à 9, caractérisé en ce que plusieurs chambres de teinture (1) pourvues de plusieurs organes de division, et que le fil (4) est appelé à traverser successivement, sont montés l'une derrière l'autre.

11. Dispositif selon la revendication 10, caractérisé en ce que les conduits d'alimentation de teinture (10) conduisant aux différentes chambres de teinture (1) et à leurs buses (3) sont piqués sur un conduit d'alimentation de teinture (43), qui contient une pompe de circulation 44 développant une pression dans la teinture et, en arrière de l'embranchement d'alimentation (10'), une soupape de réduction de pression (47), et derrière celle-ci un réservoir de mélange (48) équipé d'un interrupteur de niveau (55) et dans lequel débouchent un conduit d'aspiration (49) venant des chambres de teinture pour évacuer la teinture en excès ou restante, ainsi qu'un conduit d'alimentation de teinture fraîche (53) venant d'un réservoir d'alimentation, qui contient une soupape d'arrêt (54) commandée par l'interrupteur de niveau (55).

12. Dispositif selon la revendication 11, caractérisé en ce que dans le conduit d'aspiration (51, 49) venant des chambres de teinture (1), est prévu un séparateur de teinture (50) pourvu d'une cheminée d'aération (50') dans laquelle est incorporé un aspirateur.
